# FASCICULE DE BREVET EUROPEEN

(11) **EP 1 077 886 B1**
(45) Date de publication et mention de la délivrance du brevet: **17.03.2004**
(21) Numéro de dépôt: 99919326.1
(22) Date de dépôt: 12.05.1999
(51) Int. Cl.: B65D 81/03

(54) **PRODUIT D'EMBALLAGE, A BASE DE GRAINES ECLATEES ET PROCEDE D'OBTENTION**
VERPACKUNGSMATERIAL AUS VERPUFFTEM GETREIDE UND VERFARHEN ZU SEINER HERSTELLUNG
PACKAGING METHOD, BASED ON BURST GRAINS AND METHOD FOR OBTAINING SAME

(30) Priorité: 15.05.1998 FR 9806193; 24.09.1998 FR 9811953
(43) Date de publication de la demande: 28.02.2001
(73) Titulaire: POP NAT, 47931 Agen cedex 9 (FR)
(72) Inventeur: De Moustier, Luc, 75116 Paris (FR)
(74) Mandataire: Breese, Pierre
(86) Numéro de dépôt international: PCT/FR1999/001144
(87) Numéro de publication internationale: WO 1999/059894

(56) Documents cités:
- WO-A-92/04253
- US-A- 3 546 055
- US-A- 5 494 734

## Description

L'invention concerne un produit d'emballage pour articles, pouvant en particulier servir au calage de ces articles.

On connaît déjà un produit de calage en vrac qui se présente sous la forme d'une pluralité d'éléments indépendants, en matière plastique alvéolée.

On connaît également des produits d'emballage se présentant sous forme de feuilles, comme des feuilles de matière plastique comportant des bulles d'air incorporées et des produits d'emballage épais, du type polystyrène expansé, dont la forme est choisie pour qu'ils puissent épouser les contours du produit à protéger.

Les produits d'emballage ou de calage connus présentent l'inconvénient d'être relativement encombrants. Leur transport sur les lieux d'emballage, notamment les usines de fabrication d'articles, est donc d'un coût élevé.

Par ailleurs, ces produits sont réalisés en matière plastique et ils constituent donc, après utilisation, des déchets polluants dont le traitement pose des problèmes d'environnement importants. De plus, ces matériaux ne sont pas toujours antistatiques.

Ainsi, le document US 3,546,055 décrit un matériau d'emballage réalisé à partir de petites pièces en une matière absorbant les chocs, du type plastique expansé comme de la mousse de polystyrène.

Ces pièces sont reliées entre elles par des fils flexibles qui passent au moins en partie à travers elles ou encore fixées de part et d'autre d'une feuille de matériau flexible.

C'est pourquoi on a déjà cherché à développer un produit d'emballage qui peut être facilement réalisé sur les lieux mêmes de son utilisation et qui est en grande partie biodégradable et naturellement antistatique.

Le document WO-92/04 253 décrit un matériau de calage ou d'emballage réalisé à base de grains éclatés, comme des grains de mais, de blé ou de riz.

Ce matériau peut être constitué de graines éclatées à l'état libre, placées dans des enveloppes biodégradables ou encore moulées avec un liant biodégradable pour former une structure relativement rigide.

Ce produit d'emballage permet ainsi de réduire considérablement la part de son coût liée à son transport et la quantité de déchets polluants, après utilisation.

Il présente cependant des inconvénients.

En effet, le matériau en vrac est relativement compact et donc lourd. De plus, un matériau en vrac ne retient pas efficacement un objet qui a tendance à s'enfoncer sous l'effet des vibrations se produisant lors du transport et même à traverser le matériau en vrac sous l'effet d'un choc. Il est donc nécessaire de prévoir un emballage extérieur de taille importante, pouvant contenir une grande quantité de matériau en vrac.

Les enveloppes remplies de matériau en vrac doivent être relativement épaisses pour être efficaces, c'est-à-dire protéger un produit contre les chocs lors de son transport.

Elles occupent donc nécessairement un volume relativement important, ce qui demande de prévoir un emballage extérieur de taille importante, et sont relativement lourdes.

Enfin, un matériau compact à base de graines éclatées nécessite un moule spécifique pour chaque produit à emballer. Il ne comporte pratiquement pas de vides et il est donc relativement lourd.

L'invention concerne donc un produit d'emballage pour articles, constitué d'une pluralité de graines éclatées et d'un réseau de liens pour maintenir lesdites graines.

Dans une première forme de réalisation, les liens dudit réseau sont répartis en au moins une nappe de liens et fixés sur lesdites graines formant au moins une nappe de graines, au moins une partie desdits liens étant entrecroisée et, les liens dudit réseau sont répartis en au moins deux nappes de liens écartées l'une de l'autre d'une distance correspondant au diamètre moyen desdites graines.

De façon avantageuse, les liens d'une même nappe s'étendent dans une même direction, les directions des liens dans lesdites deux nappes formant entre elles un angle non nul, notamment de 90°.

Dans une deuxième forme de réalisation, ledit réseau de liens forme une pluralité d'alvéoles pour lesdites graines éclatées.

Dans une variante de la première forme de réalisation, le produit d'emballage comprend au moins deux nappes de graines éclatées, lesdites nappes étant superposées et reliées entre elles par des liens, lesdits liens étant fixés sur lesdites graines et au moins en partie entrecroisés.

Ce produit d'emballage peut notamment comprendre au moins trois nappes de graines éclatées, avec au moins une nappe de liens entre chaque nappe de graines, la direction d'au moins une partie des liens d'une nappe de liens située entre deux nappes de graines formant un angle non nul, notamment d'environ 90°, avec la direction d'au moins une partie des liens d'une nappe de liens située entre une desdites deux nappes de graines et une autre nappe de graines qui lui est adjacente.

Il peut aussi comprendre une pluralité de feuilles à base de graines éclatées, chaque feuille étant constituée d'une nappe de graines éclatées et de deux nappes de liens fixées sur lesdites graines, ladite nappe de graines étant maintenue entre les deux nappes de liens et au moins une partie des liens d'une des deux nappes de liens étant entrecroisés avec une partie des liens de l'autre nappe de liens, lesdites feuilles étant superposées et fixées entre elles par l'intermédiaire desdites nappes de liens.

Dans un mode particulier de réalisation, les nappes de graines et de liens du produit d'emballage selon l'invention sont compactées.

Dans une forme de réalisation, lesdits liens sont réalisés au moins en partie en une matière adhésive, thermoplastique, biodégradable et/ou thermoformable ou encore en partie en des rubans de matériaux, notamment biodégradables, supportant une matière adhésive, notamment thermoplastique, biodégradable et/ou thermoformable.

Dans un mode particulier de réalisation, le produit d'emballage selon l'invention comporte au moins une zone exempte de graines et de liens, dont les dimensions et la forme correspondent à la forme extérieure d'un article à caler ou à emballer ou d'une partie d'un tel article.

L'invention concerne également un empilement de tels produits d'emballage, dont les zones exemptes de graines sont superposées pour constituer une forme en creux apte à recevoir un article à caler.

De façon préférée, le produit d'emballage selon l'invention comporte des graines éclatées qui sont débarrassées de toute protubérance et/ou qui présentent un diamètre sensiblement identique.

De façon avantageuse, le produit d'emballage selon l'invention comporte entre environ 1000 et 3000 graines de mais par m², pour une nappe de graines.

L'invention concerne également un produit intermédiaire pour l'obtention, après chauffage, d'un produit d'emballage conforme à la deuxième forme de réalisation mentionnée ci-dessus, ce produit intermédiaire étant constitué d'un filet formant une pluralité d'alvéoles, au moins une partie d'entre elles recevant une graine, à l'état non éclatée.

De préférence, les graines utilisées sont des graines de mais, de riz, de blé ou de sorgho.

L'invention concerne également un procédé d'obtention d'un produit d'emballage selon l'invention, à partir de graines susceptibles d'éclater, ledit procédé consistant à :
- chauffer des graines jusqu'à éclatement desdites graines,
- déposer sur au moins une surface sensiblement plane, des liens au moins partiellement entrecroisés et susceptibles d'être collés sur lesdites graines éclatées,
- répartir des graines sur lesdits liens et
- fixer lesdites graines sur lesdits liens.

De façon avantageuse, le procédé selon l'invention consiste à répartir lesdits liens en une première et une deuxième nappes, au moins une partie des liens de la première nappe de liens formant un angle non nul avec au moins une partie des liens de la deuxième nappe de liens, ledit procédé consistant alors à disposer les liens de ladite première nappe sur une première surface sensiblement plane, à répartir et fixer lesdites graines éclatées sur lesdits liens de ladite première nappe, puis à déposer lesdits liens de ladite deuxième nappe sur lesdites graines, du côté opposé aux liens de ladite première nappe et à les fixer sur lesdites graines.

Dans une variante de mise en oeuvre, le procédé consiste encore à répartir des graines sur les liens de la deuxième nappe de liens pour former une deuxième nappe de graines et à fixer les graines sur ces liens, et à répéter les opérations précédentes en tout ou partie jusqu'à l'obtention de l'épaisseur souhaitée pour le produit d'emballage.

Dans une forme particulière de mise en oeuvre du procédé, tous les liens d'une même nappe s'étendent dans une direction sensiblement perpendiculaire à celle dans laquelle s'étendent tous les liens d'une nappe adjacente.

De façon avantageuse, le procédé selon l'invention comporte une étape supplémentaire consistant à éliminer les protubérances présentes sur lesdites graines après leur éclatement, ceci avant de les déposer sur lesdits liens.

Les graines susceptibles d'être éclatées, utilisées dans le procédé selon l'invention, sont avantageusement des graines de mais, de riz, de blé ou de sorgho.

L'invention sera mieux comprise et d'autres buts, avantages et caractéristiques de celle-ci apparaîtront plus clairement à la lecture de la description suivante qui est faite en relation avec les dessins annexés, sur lesquels :
- La figure 1 est une vue en perspective d'un exemple de produit d'emballage selon l'invention, sous forme d'une feuille,
- La figure 2 est une vue en coupe d'un empilement de produits d'emballage selon l'invention, destiné au calage d'articles,
- la figure 3 représente en vue de dessus les trois couches de l'empilement illustré à la figure 2,
- la figure 4 est une vue en coupe d'un premier exemple de matériau d'emballage épais selon l'invention,
- la figure 5 est une vue en coupe d'une variante de réalisation du matériau d'emballage de la figure 4,
- la figure 6 est une vue en coupe d'une autre variante de réalisation du matériau d'emballage de la figure 4, réalisé à partir de feuilles telles qu'illustrées à la figure 1.
- la figure 7 est une vue schématique en coupe d'un dispositif pour la mise en oeuvre d'un procédé d'obtention d'un produit d'emballage selon l'invention, et
- la figure 8 est une vue schématique en coupe d'un dispositif pour l'élimination des protubérances sur les graines de mais éclatées.

Les éléments communs aux différentes figures seront désignés par les mêmes repères.

On se réfère tout d'abord à la figure 1 qui illustre schématiquement un exemple de réalisation du produit d'emballage selon l'invention, sous forme de feuille.

Celui-ci comporte une pluralité de graines 1 qui ont été au préalable éclatées. Ces graines peuvent notamment être des graines de mais, de blé, de riz, de sorgho ou un mélange de ces graines. Dans la suite de la description, on se référera essentiellement à des graines de maïs sans que cela ne limite l'invention.

Les graines de maïs sont de toutes variétés, du type maïs à pop-corn, notamment Butterfly ou Mushroom. Ces graines sont éclatées par des procédés classiques, qui consistent en général à entraîner les grains de mais dans un courant d'air chaud dont la température est d'environ 220°C pendant le temps nécessaire à leur cuisson, généralement compris entre 60 et 90 secondes.

On peut notamment se référer au document FR-2 617 377 qui décrit un tel procédé de cuisson de grains de mais.

Dans l'exemple illustré à la figure 1, les graines de mais éclatées présentent sensiblement le même diamètre.

En pratique, après leur éclatement, les graines de mais comportent des protubérances qui sont réparties différemment d'une graine à l'autre. Par ailleurs, ces protubérances sont fragiles et sont donc susceptibles de se détacher de la graine proprement dite.

C'est pourquoi, comme cela sera expliqué plus en détail en référence à la figure 8, il est préférable de traiter les graines après leur éclatement pour détacher ces protubérances et obtenir des graines d'un diamètre sensiblement identique, comme celles illustrées sur la figure 1. Cependant, de légères différences de diamètre peuvent subsister entre les graines de maïs, lesquelles n'apparaissent pas sur la représentation schématique de la figure 1.

Le produit d'emballage selon l'invention comporte également deux ensembles de liens 2 et 3, chaque ensemble formant une nappe de liens 20, 30.

Dans cet exemple de réalisation, ces deux nappes de liens 20 et 30 sont écartées l'une de l'autre d'une distance correspondant sensiblement au diamètre moyen desdites graines 1.

Les liens 2 de la nappe 20, dite nappe inférieure, s'étendent tous selon une première direction.

De même, les liens 3 de la nappe 30, dite supérieure, s'étendent tous selon une deuxième direction, qui est sensiblement orthogonale à la première direction des liens 2.

Les liens 2 et 3 sont fixés sur les graines 1, notamment par collage, et le produit d'emballage selon l'invention se présente sous la forme d'une feuille 40.

L'invention n'est bien sûr pas limitée au mode de réalisation illustré à la figure 1.

En particulier, les liens ne sont pas nécessairement répartis selon deux nappes. Ainsi, les graines de mais éclatées peuvent être fixées sur une seule nappe de fils au moins en partie entrecroisés. Cependant, la répartition des liens en deux nappes permet d'obtenir un produit d'emballage plus résistant.

Par ailleurs, lorsque les liens sont répartis en deux nappes, comme montré sur la figure 1, l'angle que forment entre eux les fils des deux nappes n'est pas nécessairement égal à 90°. Il suffit que cet angle soit non nul.

Dans chaque nappe, les liens peuvent être constitués de fibres assemblées ou encore tissées.

De plus, les liens de deux nappes adjacentes peuvent également être partiellement fixés entre eux.

La densité des graines est choisie de façon appropriée, en fonction des articles à emballer. Elle peut notamment être comprise entre 1000 et 3000 graines par m².

Le produit d'emballage selon l'invention peut facilement être fabriqué sur les lieux mêmes de son utilisation.

Ainsi, les graines de maïs peuvent être transportées, avant éclatement, sur les lieux d'emballage et transformées sur place. Le produit d'emballage selon l'invention peut ensuite être obtenu en réalisant des réseaux de liens pour maintenir ces graines éclatées selon des feuilles.

Le coût de transport du produit d'emballage selon l'invention est donc considérablement réduit, par rapport aux produits d'emballage classiques, le volume des graines de mais à transformer étant inférieur de 25 à 30 fois à celui des graines de mais éclatées.

Par ailleurs, les graines de mais sont totalement biodégradables. Elles peuvent également être détruites par combustion, sans émission de gaz toxique.

Ainsi, le produit d'emballage selon l'invention ne peut constituer qu'une quantité réduite de déchets polluants, ceux-ci ne pouvant résulter que des liens utilisés pour maintenir les graines de mais entre elles.

Le produit d'emballage selon l'invention est d'une manipulation plus aisée que des matériaux de calage en vrac. Il est, par ailleurs, plus résistant que des graines de mais éclatées en vrac et générera donc moins de poussière.

De plus, ce produit d'emballage permet d'envelopper des objets encombrants et/ou empilables en utilisant une quantité réduite de matière.

Dans certains cas, ce produit peut même éviter l'utilisation d'un emballage extérieur, tel qu'un emballage en carton.

Dans une autre forme de réalisation du produit d'emballage selon l'invention, celui-ci comporte un réseau de liens qui se présente sous la forme d'un filet comportant une pluralité d'alvéoles, au moins une partie d'entre elles renfermant une graine de maïs éclatée.

Ce mode de réalisation n'est pas illustré sur les figures.

De préférence, c'est un produit intermédiaire qui sera transporté sur les lieux d'emballage, ce produit intermédiaire étant constitué d'un filet comportant une pluralité d'alvéoles, au moins une partie d'entre elles recevant une graine de mais, mais à l'état non éclatée.

C'est sur le lieu d'emballage même que les graines de mais contenues dans le filet seront éclatées. Ainsi, ce produit intermédiaire présentera un volume inférieur au produit d'emballage final et son coût de transport sera donc réduit.

De manière avantageuse, les liens du produit d'emballage selon l'invention peuvent être réalisés en une matière thermoformable.

Ainsi, après sa fabrication, le produit d'emballage selon l'invention se présente sous la forme d'une feuille, que sa structure soit similaire à celle illustrée à la figure 1 ou encore qu'elle soit celle d'un filet muni d'alvéoles pour les graines.

Ce produit peut ensuite être chauffé, par exemple à une température d'environ 70°, température à laquelle la matière constituant les liens s'assouplit.

On conforme alors le produit d'emballage à un article de forme particulière qu'il doit emballer.

On laisse ensuite refroidir à température ambiante le produit d'emballage selon l'invention ainsi conformé, ce dernier conservant la forme qui lui a été donnée.

De cette façon, le produit d'emballage selon l'invention est parfaitement adapté à la forme de l'article à emballer.

Une fois que l'article à emballer et le produit d'emballage conformé sont placés dans une caisse, par exemple en carton, on peut envisager de remplir les espaces libres avec des graines de mais en vrac.

De façon générale, il est avantageux de réaliser le produit d'emballage selon l'invention avec des liens qui permettent de coller directement des graines de maïs sur eux, sans apport d'un matériau additionnel.

Ainsi, les liens peuvent être constitués en toute matière naturelle ou synthétique, le collage des graines sur ces liens étant obtenu lors du chauffage par la transformation naturelle de l'amidon à une température appropriée.

Il peut également s'agir de fils dont les propriétés sont susceptibles d'être modifiées par une opération physique, thermique ou chimique simple.

A titre d'exemple, on peut citer des bandes ou des rubans de matériaux de préférence biodégradables, tels que du raphia ou du papier kraft, préalablement encollés. Le collage des graines sur ces bandes est alors obtenu en humidifiant ces bandes du côté encollé, avant de les mettre en contact avec les graines de mais, puis de les sécher après cette mise en contact.

Cette humidification des bandes de papier kraft peut être réalisée en déposant une goutte d'eau par un procédé piézo-électrique du type de celui déjà utilisé dans les imprimantes à jet d'encre. Ce procédé a l'avantage de ne pas répandre de colle en dehors de la bande de papier kraft, et de ne pas trop la mouiller ce qui évite de l'affaiblir.

Ces liens peuvent également être constitués entièrement par une matière adhésive, de préférence biodégradable, thermoplastique et/ou thermoformable ou encore par un fil en matière naturelle ou synthétique, enrobé d'une matière adhésive, de préférence biodégradable thermoplastique, et/ou thermoformable.

On peut notamment citer des fibres en matière synthétique ou naturelle enrobées de hot-melts, tels que de l'EVA, du polypropylène ou polyamide, qui ont un point de fusion d'environ 110°C.

Avec des liens en matière adhésive thermoplastique, la fixation entre ces liens et les graines de mais est obtenue en chauffant les liens et en appliquant les graines de mais sur ceux-ci, ou encore en mettant en contact les liens et les graines, puis en les chauffant et enfin, en exerçant une pression sur l'ensemble.

De préférence, on peut prévoir de ne pas chauffer le lien dans son ensemble, mais seulement aux endroits prévus pour les graines de mais. Ce chauffage localisé permet de ne pas fragiliser les liens du produit d'emballage selon l'invention.

Les liens peuvent encore être constitués par un fil en matière naturelle ou synthétique qui est enrobé, de façon discontinue, par de la colle, par exemple thermoplastique. Ainsi, la colle n'est présente que sur les emplacements prévus pour les graines de mais. Ce type de fil permet de réduire la quantité de colle et également la quantité de déchets polluants générés par le produit d'emballage selon l'invention.

On se réfère maintenant aux figures 2 et 3 qui illustrent un mode particulier de réalisation du produit d'emballage selon l'invention qui est notamment destiné au calage de produits manufacturés comme de la porcelaine ou des appareils électroniques. Il s'agit d'un produit épais, c'est-à-dire un matériau dont l'épaisseur moyenne est supérieure au diamètre moyen des graines éclatées utilisées.

Dans l'exemple illustré à la figure 1, le produit d'emballage selon l'invention comporte des graines de mais éclatées qui sont réparties de façon sensiblement uniforme sur toute la surface du produit.

Cependant, il peut s'avérer nécessaire de moduler la répartition des graines de mais, en particulier en prévoyant des zones qui ne comportent ni graines, ni liens.

Ainsi, la figure 2 montre partiellement un empilement de trois produits d'emballage selon l'invention qui forme trois couches 11, 12 et 13.

Ces trois couches sont représentées également sur la figure 3.

Par exemple, la couche 11 est constituée par des graines éclatées ou billes 1 qui sont réparties selon deux directions perpendiculaires et par des liens 21 et 31 également répartis selon deux directions sensiblement perpendiculaires l'une à l'autre. Les billes 1 sont fixées sur les liens 21 et 31 par tout moyen approprié.

La couche 11 comporte une zone 110 qui ne comporte ni bille, ni lien. Dans cet exemple, et par rapport à un produit d'emballage présentant une distribution uniforme de billes, quatre billes 1 sont omises dans la couche 11. Ceci ménage un espace pour un article à caler.

Dans l'exemple illustré à la figure 2, l'article 4 à caler est de dimension relativement importante.

C'est pourquoi, on utilise un empilement de produits d'emballage selon l'invention pour assurer son calage. Pour pouvoir bien entourer l'article 4, la couche 12 a une structure similaire à celle de la couche 11 avec des billes 1 et des liens 22 et 32 répartis selon deux directions sensiblement perpendiculaires l'une à l'autre et une zone 120, exempte de billes et de liens, qui est plus importante que la zone 110. Dans l'exemple illustré, elle correspond à la surface occupée par six billes.

De même, la couche 13 qui correspond à la couche supérieure de l'empilement a une structure similaire aux couches 11 et 12 de l'empilement avec des billes 1 et des liens 23 et 33 répartis selon deux directions sensiblement perpendiculaires l'une à l'autre. Elle comporte une zone 130 exempte de billes et de fils dont la surface est supérieure à la zone 120. En pratique, elle correspond à l'espace occupé par vingt billes.

Comme indiqué précédemment, les liens de chaque couche pourraient se présenter sous la forme d'un tissu.

L'empilement est réalisé en faisant coincider les zones 110, 120 et 130 de façon à former une forme en creux qui est apte à recevoir l'article 4.

Bien entendu, les couches 11, 12 et 13 de produits d'emballage selon l'invention peuvent être constituées pour former plusieurs formes en creux aptes à recevoir des articles, tels que des produits manufacturés. Dans ce cas, l'empilement de couches est classiquement placé dans une caisse, un cageot ou un carton par exemple.

Chacune de ces couches peut être obtenue directement par programmation appropriée d'une machine de fabrication tenant compte de la forme des articles à caler, ce qui apporte une très grande souplesse.

D'autres exemples de réalisation d'un produit d'emballage épais selon l'invention seront décrits en référence aux figures 4 à 6.

On se réfère tout d'abord à la figure 4 qui illustre schématiquement un exemple de matériau d'emballage épais selon l'invention.

Ce matériau comporte une pluralité de graines de mais 1 qui ont été au préalable éclatées et traitées pour que les graines 1 présentent sensiblement toutes le même diamètre.

Le matériau d'emballage illustré à la figure 4 comporte cinq nappes superposées de graines de mais éclatées 1, ces nappes portant les références 14 à 18.

Entre chacune de ces nappes, est prévue une nappe de liens qui porte les références 24 à 27.

Dans chacune des nappes de graines, respectivement de liens, les graines 1, respectivement les liens 240 à 270 sont espacés les uns des autres.

Par ailleurs, les liens 240 ou 260 des nappes 24 ou 26 s'étendent dans une même direction qui est sensiblement perpendiculaire à celle des liens 250 et 270 des nappes 25 et 27.

Pour plus de commodité, les liens 240 et 260 seront dénommés "liens de chaîne", les nappes 24 et 26 "nappes de chaîne", les liens 250 et 270 "liens de trame" et les nappes 25 et 27, "nappes de trame".

Les liens 240 à 270 des différentes nappes sont fixés sur les graines 1, notamment par collage. Ainsi, la nappe de liens 24 assure la liaison entre les nappes de graines 14 et 15, la nappe de liens 25 assure la liaison entre les nappes de graines 15 et 16 et ainsi de suite.

Les liens 240 à 270 des nappes 24 à 27 comportent une matière adhésive. Tous les exemples de liens donnés précédemment peuvent notamment être utilisés.

La fixation des fils et des graines entre eux peut être obtenue une fois l'empilement réalisé, en le chauffant puis en appliquant une pression.

L'invention n'est bien sûr pas limitée à l'exemple de réalisation illustré à la figure 4.

Tout d'abord, le nombre de nappes de graines peut être quelconque.

Par ailleurs, tous les liens d'une même nappe ne sont pas nécessairement répartis selon une même direction.

De plus, les liens situés dans deux nappes de liens successives ne sont pas nécessairement répartis selon deux directions sensiblement perpendiculaires.

Ainsi, pour assurer le maintien des graines de maïs éclatées 1 dans le matériau d'emballage selon l'invention, il suffit qu'au moins une partie des liens d'une nappe, par exemple une partie des liens 240 de la nappe 24 forme un angle non nul avec au moins une partie des liens de la nappe de liens adjacente, par exemple au moins une partie des liens 250 de la nappe 25.

D'autres exemples de réalisation du matériau d'emballage selon l'invention, sous forme de matériau épais, sont illustrés aux figures 5 et 6.

Dans ces deux exemples, le matériau d'emballage est réalisé en superposant des feuilles 40 à base de graines de mais éclatées. Une telle feuille est notamment illustrée à la figure 1.

Chaque feuille 40 comprend une nappe 41 de graines de mais éclatées 1, fixée entre deux nappes de liens 45 et 46.

Les liens 5 de la couche 45 s'étendent tous dans la même direction qui est sensiblement perpendiculaire à celle des liens 6 de la couche de liens 46.

Cependant, comme expliqué en référence à la figure 4, il suffit qu'une partie des liens 5 de la nappe 45 s'étendent dans une direction faisant un angle non nul avec une partie des liens 6 de la couche 46.

On revient à la figure 5 qui illustre un matériau d'emballage selon l'invention constitué d'un empilement de feuilles 40, telles que celle illustrée à la figure 1.

Ces feuilles 40 sont superposées dans le même sens, de telle sorte qu'entre deux nappes 41 de graines 1, sont placées une nappe de liens 46 et une nappe de liens 45.

On se réfère maintenant à la figure 6 qui illustre également un matériau d'emballage selon l'invention réalisé à partir de feuilles 40, telles que celle illustrée à la figure 1.

Dans ce cas, la position des feuilles 40 est alternativement inversée dans l'empilement. Ainsi, entre deux nappes de graines 41, sont disposées, soit deux nappes de liens du type 45, soit deux nappes de liens du type 46.

Bien sûr, comme dans l'exemple de matériau d'emballage selon l'invention illustré à la figure 4, les liens 5 et 6 assurent la liaison entre les nappes de graines, grâce à une opération de chauffage et de pressage.

D'autres variantes de réalisation du matériau d'emballage pourraient bien sûr être envisagées, notamment en disposant les feuilles 40 selon des motifs différents et en modifiant le nombre de feuilles.

Le matériau d'emballage qui a été décrit en référence aux figures 4 à 6 présente l'avantage d'être relativement souple et donc de pouvoir s'adapter à la forme du produit à emballer ou à caler.

Comme expliqué plus haut, les nappes de liens peuvent prendre la forme de tissus.

On peut également prévoir de compacter le matériau d'emballage épais selon l'invention et tel qu'illustré aux figures 4 à 6. Dans ce cas, le matériau est bien sûr moins souple.

Par ailleurs, on peut réaliser des matériaux d'emballage épais selon l'invention, prêts à l'utilisation et présentant une forme particulière, par exemple la forme d'une boite.

Un procédé de réalisation d'un produit d'emballage selon l'invention comportant des zones exemptes de graines et de liens sera décrit dans la suite de la description.

On se réfère maintenant à la figure 7 qui représente schématiquement un dispositif permettant de mettre en oeuvre le procédé d'obtention d'un produit d'emballage selon l'invention.

Le produit obtenu par le procédé décrit en référence à la figure 7 est du type illustré à la figure 1.

La référence 9 désigne un distributeur de graines de mais éclatées 1.

De préférence, ces graines présentent un diamètre sensiblement identique et ont été au préalable débarrassées de leurs protubérances fragiles.

Le dispositif illustré à la figure 7 comporte également un support 50 sous forme de bande qui est entraîné en rotation par deux cylindres dont l'un, le cylindre 51, est représenté à la figure 7.

Le procédé consiste à déposer sur le support 50 des liens 2. Comme dans l'exemple illustré à la figure 1, tous ces liens 2 sont sensiblement parallèles entre eux et s'étendent tous dans une première direction. Pour simplifier, les liens 2 seront dénommés « liens de trame ».

Du fait de la rotation du support 50, les liens de trame 2 se déplacent selon la flèche F. Des graines éclatées sont ainsi déposées, par le distributeur 9, sur les liens de trame 2 au fur et à mesure de leur défilement sous le distributeur 9.

Suivant la nature des liens utilisés, une action spécifique est effectuée pour assurer le collage des graines 1 sur les liens de trame 2.

Par exemple, si les liens de trame 2 sont constitués par un fil enrobé de colle thermoplastique, on chauffe légèrement les liens de trame 2 pour assurer le collage des graines 1.

La référence 52 désigne des moyens permettant d'appliquer une pression sur les graines 1 pour assurer un collage approprié des graines 1 sur les liens 2.

En variante, et pour réaliser des produits d'emballage selon l'invention comportant au moins une zone exempte de billes, comme ceux illustrés aux figures 2 et 3, on peut prévoir de ne pas assurer le collage des graines sur certains emplacements des liens de trame.

Dans l'exemple précédent de fils enrobés de colle thermoplastique, il suffit de ne pas chauffer les fils dans les zones qui doivent rester exemptes de billes.

Ainsi, la figure 7 illustre deux graines la qui n'ont pas été collées sur les liens de trame 2 et qui tombent du support 50 au cours de la rotation de celui-ci.

Des moyens peuvent être prévus pour assurer le refroidissement ou le séchage des liens de trame 2, suivant les types de liens utilisés. On pourra à cet égard se reporter à la description précédente d'exemples de liens.

L'ensemble constitué par les liens de trame 2 et les graines 1 se trouve alors dans la position illustrée à la partie inférieure de la figure 7.

Il convient ensuite d'appliquer des liens 3 sur les graines 1. Comme dans l'exemple illustré à la figure 1, ces liens 3 sont sensiblement parallèles entre eux et s'étendent dans une deuxième direction sensiblement perpendiculaire à la première. Pour simplifier, ces liens 3 seront dénommés « liens de chaîne ».

La fixation des liens de chaîne 3 sur les graines 1, s'effectue de préférence par collage, en agissant sur les liens de chaîne suivant leur nature. On se reportera à la description précédente concernant les liens de trame 2.

L'invention n'est bien sûr pas limitée à l'exemple de procédé d'obtention qui vient d'être décrit. En particulier, les liens peuvent n'être déposés que dans une seule nappe, et non deux nappes écartées d'une distance correspondant au diamètre des graines. Par ailleurs, les liens peuvent être seulement en partie entrecroisés et de plus, selon un angle différent de 90°.

Ce dispositif permet donc d'obtenir une feuille 40 telle qu'illustrée à la figure 1, les feuilles étant ensuite superposées, comme dans les exemples illustrés aux figures 5 et 6, pour obtenir un matériau d'emballage épais selon l'invention.

Ce dispositif peut également faire partie d'un dispositif plus complet, permettant d'obtenir le matériau d'emballage illustré à la figure 4 et grâce auquel on applique successivement des graines et des liens, pour obtenir un tel matériau.

Tous les matériaux d'emballage épais selon l'invention, tels qu'illustrés aux figures 4 à 6 peuvent comporter au moins une zone exempte de graines et de matière adhésive, les dimensions et la forme de cette zone correspondant à la forme extérieure d'un produit à emballer, ou caler, ou d'une partie d'un tel produit.

Par ailleurs, en utilisant une matière adhésive thermoformable, on peut facilement donner au matériau d'emballage épais selon l'invention une forme souhaitée, correspondant notamment à l'article à emballer.

Egalement dans tous les cas, on comprend que le matériau d'emballage selon l'invention peut être facilement fabriqué sur les lieux mêmes de son utilisation, à partir de graines de mais non éclatées.

Le coût du transport du matériau d'emballage selon l'invention est donc considérablement réduit, par rapport aux matériaux d'emballage classiques, du type éléments en matière plastique alvéolée ou polystyrène expansé qui nécessitent au préalable la conception et la fabrication d'un moule spécifique, ou du type cales en carton plié ou moulé.

Par ailleurs, les graines de mais sont totalement biodégradables. Elles peuvent également être détruites par combustion, sans émission de gaz toxiques ou explosifs, contrairement au polystyrène.

Le matériau d'emballage peut aussi être composté.

On peut également séparer les liens des graines par trempage dans l'eau. La boue d'amidon obtenue pourrait être utilisée pour l'alimentation du bétail.

Les seuls déchets polluants que peut générer le matériau d'emballage selon l'invention sont constitués par la matière adhésive ou les liens utilisés pour maintenir les graines de mais entre elles. Cependant, ces matières de liaison peuvent également être biodégradables.

Le matériau d'emballage selon l'invention est d'une manipulation plus aisée que des matériaux de calage en vrac et il est notamment plus résistant que des graines de maïs éclatées en vrac.

Ce matériau d'emballage épais permet également de remplacer avantageusement des matériaux plastiques du type polystyrène expansé. Il apparaît même que le matériau d'emballage épais selon l'invention assure une protection aux chocs supérieure à celle assurée par le polystyrène expansé, lorsque le matériau selon l'invention comporte des liens, lesquels amortissent les chocs latéraux.

Enfin, le matériau d'emballage selon l'invention est naturellement partiellement antistatique et non abrasif. Il est aussi partiellement ignifuge et constitue un marqueur indélébile à l'eau puisque le matériau est définitivement dégradé par un contact avec de l'eau, ce qui permet de s'assurer des conditions de stockage et de transport.

On se reporte maintenant à la figure 8 qui décrit schématiquement un dispositif pour éliminer les protubérances fragiles des graines de mais éclatées.

La référence 8 désigne des graines de maïs éclatées, à l'état brut. Ces graines comportent des protubérances 81 qui sont fragiles.

Ces graines 8 sont distribuées par des moyens 80 sur un cylindre 7 qui est entraîné en rotation par des moyens appropriés.

Le dispositif comporte également une grille 71 qui est concentrique au cylindre 7 et qui est fixe par rapport à celui-ci. Elle peut être aussi excentrée pour obtenir un diamètre d'entrée et un diamètre de sortie différents.

Le cylindre 7 est conçu pour entraîner les graines 8 de mais éclatées dans l'espace ménagé entre le cylindre 7 et la grille 71.

La grille 71 comporte des trous 72 dont la dimension est inférieure au diamètre final souhaité pour les graines 1.

Par ailleurs, le cylindre 7 est percé d'orifices 70 pour le passage d'un courant d'air sous pression.

Les protubérances fragiles 81 des graines 8 sont éliminées par friction sur la grille 71 et s'échappent par les trous 72 pratiqués dans la grille, sous l'effet de l'air sous pression passant à travers les orifices 70.

Les protubérances 81 peuvent être utilisées pour fabriquer des enveloppes protectrices, en étant collées sur du papier à enveloppe.

Après élimination des protubérances fragiles 81, on obtient des graines 1, telles que celles utilisées sur le produit d'emballage représenté à la figure 1, qui présentent sensiblement un diamètre identique.

L'invention n'est bien sûr pas limité aux modes de réalisation qui ont été décrits précédemment. En particulier, le réseau de liens présent dans un produit d'emballage selon l'invention peut être organisé en une ou plusieurs nappes continues, prenant par exemple la forme d'un tissu, d'un film en matière plastique, notamment en polypropylène, ou encore d'une feuille de cellophane.

Le produit d'emballage peut alors être directement obtenu en collant des graines éclatées sur une nappe continue ou encore entre deux nappes continues.

Les signes de référence insérés après les caractéristiques techniques figurant dans les revendications ont pour seul but de faciliter la compréhension de ces dernières et ne sauraient en réduire la portée.

## Revendications

1. Produit d'emballage constitué une nappe de graines éclatées (10, 14, 15, 16, 17, 41) maintenues par un réseau de liens (2, 3, 21, 31, 22, 32) **caractérisé en ce que** ledit réseau est constitué par deux nappes de liens écartés l'une de l'autre d'une distance correspondant au diamètre moyen desdites graines.

2. Produit d'emballage selon la revendication 1, **caractérisé en ce que** le réseau de liens forme une pluralité d'alvéoles pour lesdites graines.

3. Produit d'emballage selon la revendication 1 ou 2, **caractérisé en ce qu'**il comprend au moins deux nappes de graines éclatées, lesdites nappes étant superposées et reliées entre elles.

4. Produit d'emballage selon la revendication 1 ou 2, **caractérisé en ce qu'**il comprend au moins trois nappes de graines éclatées, avec au moins une nappe de liens entre chaque nappe de graines.

5. Produit d'emballage selon la revendication 1 ou 2, **caractérisé en ce qu'**il comprend une pluralité de feuilles à base de graines éclatées, chaque feuille étant constituée d'une nappe de graines éclatées et de deux nappes de liens fixées sur lesdites graines.

6. Produit d'emballage selon l'une quelconque des revendications précédentes, **caractérisé en ce que** les liens sont constitués de fibres assemblées.

7. Produit d'emballage selon l'une quelconque des revendications précédentes, **caractérisé en ce que** les liens sont constitués de fibres tissées.

8. Produit d'emballage selon l'une quelconque des revendications précédentes, **caractérisé en ce que** les liens sont constitués par des bandes ou des rubans de matériau biodégradable.

9. Produit d'emballage selon l'une quelconque des revendications précédentes, **caractérisé en ce que** les liens de deux nappes adjacentes sont partiellement fixés entre eux.

10. Produit d'emballage selon l'une quelconque des revendications précédentes, **caractérisé en ce que** les graines sont collées sur les nappes de liens.

11. Produit d'emballage selon l'une quelconque des revendications précédentes, **caractérisé en ce qu'**il comprend entre 1000 et 3000 graines par m².

12. Produit d'emballage selon l'une quelconque des revendications précédentes, **caractérisé en ce qu'**une partie au moins des liens sont entrecroisés.

13. Produit d'emballage selon l'une quelconque des revendications précédentes, **caractérisé en ce que** les liens (2, 3, 21, 31, 22, 32, 23, 22, 240, 250, 260, 270) d'une même nappe (20, 30, 24, 25, 26, 27) s'étendent dans une même direction, les direction des liens dans les deux nappes forment entre elles un angle non nul [notamment égal à 90°].

14. Produit d'emballage selon l'une quelconque des revendications précédentes, **caractérisé en ce qu'**une partie au moins des liens est continue.

15. Produit d'emballage selon l'une quelconque des revendications précédentes, **caractérisé en ce que** les nappes de graines et de liens sont compactées.

16. Produit d'emballage selon l'une quelconque des revendications précédentes, **caractérisé en ce qu'**il comporte au moins une feuille présentant au moins une zone (110, 120, 130) exempte de graines et de liens, les dimensions et la forme de chaque zone correspondant à la forme extérieure d'un produit à caler ou emballer ou d'une partie d'un tel produit.

17. Produit d'emballage selon la revendication 16, **caractérisé en ce qu'**il comprend une pluralité de feuilles présentant des zones respectives exemptes de graines et **en ce que** les zones (110, 120, 130) exemptes de graines sont superposées pour constituer une forme en creux apte à recevoir un article à caler.

18. Produit d'emballage selon l'une quelconque des revendications précédentes, **caractérisé en ce que** les graines éclatées (8) présentent un diamètre sensiblement identique.

19. Produit d'emballage selon l'une quelconque des revendications précédentes, **caractérisé en ce que** les graines (8) sont des graines de maïs.

20. Produit intermédiaire pour l'obtention d'un produit d'emballage conforme à l'une quelconque des revendications précédentes, **caractérisé en ce qu'**il est constitué d'une nappe de graines (10, 14, 15, 16, 17, 41) non éclatées maintenues par un réseau de liens (2, 3, 21, 31, 22, 32) dans lequel ledit réseau est constitué par deux nappes de liens écartés l'une de l'autre d'une distance correspondant au diamètre moyen desdites graines.

21. Procédé d'obtention d'un produit d'emballage conforme à l'une quelconque des revendications 1 à 19 consistant à déposer des graines sur une surface sensiblement plane des liens formant au moins une première nappe de liens et susceptibles d'être collés sur les graines, à fixer les graines sur lesdits liens et à recouvrir les graines d'une seconde nappe de liens.

22. Procédé d'obtention d'un produit d'emballage selon la revendication 21 **caractérisé en ce qu'**il consiste en outre à déposer une deuxième nappe de graines (1) la seconde nappe de liens et à répéter les opérations précédentes jusqu'à l'obtention de l'épaisseur souhaitée pour le produit d'emballage.

23. Procédé d'obtention d'un produit d'emballage selon la revendication 21 ou 22 **caractérisé en ce que** les graines sont préalablement chauffées jusqu'à éclatement.

24. Procédé d'obtention d'un produit d'emballage selon la revendication 21 ou 22 **caractérisé en ce que** les graines sont postérieurement chauffées jusqu'à éclatement.

## Claims

1. Packaging product composed of a layer of split seeds (10, 14, 15, 16, 17, 41) held in place by a network of ties (2, 3, 21, 31, 22, 32) **characterised in that** the said network is composed of two layers of ties at a spacing from each other equal to a distance corresponding to the diameter of the said seeds.

2. Packaging product according to claim 1, **characterised in that** the network of ties forms a plurality of compartments for the said seeds.

3. Packaging product according to claim 1 or 2, **characterised in that** it comprises at least two layers of split seeds, the said layers being superposed and connected to each other.

4. Packaging product according to claim 1 or 2, **characterised in that** it comprises at least three layers of split seeds, with at least one layer of ties between each layer of seeds.

5. Packaging product according to claim 1 or 2, **characterised in that** it comprises a plurality of sheets based on split seeds, each sheet being composed of one layer of split seeds and two layers of ties fixed on the said seeds.

6. Packaging product according to any one of the previous claims, **characterised in that** the ties are composed of assembled fibres.

7. Packaging product according to any one of the previous claims, **characterised in that** the ties are composed of woven fibres.

8. Packaging product according to any one of the previous claims, **characterised in that** the ties are composed of strips or tapes of a biodegradable material.

9. Packaging product according to any one of the previous claims, **characterised in that** the ties in two adjacent layers are partially fixed to each other.

10. Packaging product according to any one of the previous claims, **characterised in that** the seeds are glued onto the tie layers.

11. Packaging product according to any one of the previous claims, **characterised in that** it comprises between 1 000 and 3 000 seeds per m².

12. Packaging product according to any one of the previous claims, **characterised in that** at least some of the ties are interlaced.

13. Packaging product according to any one of the previous claims, **characterised in that** the ties (2, 3, 21, 31, 22, 32, 23, 22, 240, 250, 260, 270) in one layer (20, 30, 24, 25, 26, 27) extend in the same direction, the direction of the ties between the two layers being at a non-zero angle (particularly equal to 90°).

14. Packaging product according to any one of the previous claims, **characterised in that** at least some of the ties are continuous.

15. Packaging product according to any one of the previous claims, **characterised in that** the layers of seeds and ties are compacted.

16. Packaging product according to any one of the previous claims, **characterised in that** it comprises at least one sheet with at least one area (110, 120, 130) in which there are no seeds or ties, the dimensions and the shape of each area corresponding to the outside shape of a product to be packed or packaged or part of such a product.

17. Packaging product according to claim 16, **characterised in that** it comprises a plurality of sheets each with areas without any seeds and **in that** the areas (110, 120, 130) free of seeds are superposed to form a cross shape into which an article to be packed can be fitted.

18. Packaging product according to any one of the previous claims, **characterised in that** the diameters of the different split seeds (8) are all approximately the same.

19. Packaging product according to any one of the previous claims, **characterised in that** the seeds (8) are corn seeds.

20. Intermediate product used to make a packaging product according to any one of the previous claims, **characterised in that** it comprises a layer of seeds (10, 14, 15, 16, 17, 41) that are not split and are held in place by a network of ties (2, 3, 21, 31, 22, 32), in which the said network is composed of two layers of ties spaced from each other by a distance corresponding to the average diameter of the said seeds.

21. Process for obtaining a packaging product according to any one of claims 1 to 19 that consists of depositing seeds on an approximately plane surface of the ties forming at least one layer of ties and that can be glued onto the seeds, fixing the seeds on the said ties and covering the seeds with a second layer of ties.

22. Process for obtaining a packaging product according to claim 21, **characterised in that** it also consists of depositing a second layer of seeds (1), the second layer of ties and repeating the previous operations until the required thickness of the packaging product is obtained.

23. Process for obtaining a packaging product according to claim 21 or 22, **characterised in that** the seeds are heated until they burst before being used in the packaging.

24. Process for obtaining a packaging product according to claim 21 or 22, **characterised in that** the seeds are heated until they burst after being used in the packaging.

## Patentansprüche

1. Verpackungsprodukt bestehend aus einer Schicht aus zerplatzten Körnern (10, 14, 15, 16, 17, 41), die durch ein Netz aus Bändern (2, 3, 21, 31, 22, 32) gehalten werden, **dadurch gekennzeichnet, dass** besagtes Netz aus zwei Schichten mit Bändern besteht, die mit einem Abstand voneinander getrennt sind, der dem durchschnittlichen Durchmesser der oben genannten Körner entspricht.

2. Verpackungsprodukt nach Anspruch 1, **dadurch gekennzeichnet, dass** das Netz aus Bändern eine große Anzahl an Zellen für die oben genannten Körner bildet.

3. Verpackungsprodukt nach Anspruch 1 oder 2, **dadurch gekennzeichnet, dass** es mindestens zwei Schichten aus zerplatzten Körnern umfasst, wobei die vorgenannten Schichten übereinander liegen und miteinander verbunden sind.

4. Verpackungsprodukt nach Anspruch 1 oder 2, **dadurch gekennzeichnet, dass** es mindestens drei Schichten aus zerplatzten Körnern umfasst, und dies mit mindestens einer Schicht mit Bändern zwischen jeder Schicht aus Körnern.

5. Verpackungsprodukt nach Anspruch 1 oder 2, **dadurch gekennzeichnet, dass** es eine große Anzahl an Blättern auf Basis von zerplatzten Körnern umfasst, wobei jedes Blatt aus einer Schicht aus zerplatzten Körnern und aus zwei Schichten mit Bändern besteht, die auf den vorgenannten Körnern befestigt sind.

6. Verpackungsprodukt nach einem der vorhergehenden Ansprüche, **dadurch gekennzeichnet, dass** die Bänder aus verbundenen Fasern bestehen.

7. Verpackungsprodukt nach einem der vorhergehenden Ansprüche, **dadurch gekennzeichnet, dass** die Bänder aus gewebten Fasern bestehen.

8. Verpackungsprodukt nach einem der vorhergehenden Ansprüche, **dadurch gekennzeichnet, dass** die Bänder aus Streifen oder Bändern aus biologisch abbaubarem Material bestehen.

9. Verpackungsprodukt nach einem der vorhergehenden Ansprüche, **dadurch gekennzeichnet, dass** die Bänder von zwei benachbarten Schichten teilweise miteinander verbunden sind.

10. Verpackungsprodukt nach einem der vorhergehenden Ansprüche, **dadurch gekennzeichnet, dass** die Körner auf die Schichten mit den Bändern geklebt sind.

11. Verpackungsprodukt nach einem der vorhergehenden Ansprüche, **dadurch gekennzeichnet, dass** es zwischen 1000 und 3000 Körner pro m² aufweist.

12. Verpackungsprodukt nach einem der vorhergehenden Ansprüche, **dadurch gekennzeichnet, dass** mindestens ein Teil der Bänder verflochten ist.

13. Verpackungsprodukt nach einem der vorhergehenden Ansprüche, **dadurch gekennzeichnet, dass** sich die Bänder (2, 3, 21, 31, 22, 32, 23, 22, 240, 250, 260, 270) von einer Schicht (20, 30, 24, 25, 26, 27) in dieselbe Richtung erstrecken, wobei die Richtungen der Bänder in den beiden Schichten einen Winkel zueinander bilden, der nicht gleich Null ist [vor allem gleich 90°].

14. Verpackungsprodukt nach einem der vorhergehenden Ansprüche, **dadurch gekennzeichnet, dass** mindestens ein Teil der Bänder fortlaufend ist.

15. Verpackungsprodukt nach einem der vorhergehenden Ansprüche, **dadurch gekennzeichnet, dass** die Schichten aus Körnern und Bändern verdichtet sind.

16. Verpackungsprodukt nach einem der vorhergehenden Ansprüche, **dadurch gekennzeichnet, dass** es mindestens ein Blatt aufweist, das mindestens eine Zone (110, 120, 130) ohne Körner und Bänder aufweist, wobei die Dimensionen und die Form von jeder Zone der äußeren Form eines zu verkeilenden oder zu verpackenden Produktes oder eines Teils von einem derartigen Produkt entspricht.

17. Verpackungsprodukt nach Anspruch 16, **dadurch gekennzeichnet, dass** es eine große Anzahl an Blättern aufweist, die jeweilige Zonen ohne Körner aufweisen und dass die Zonen (110, 120, 130) ohne Körner übereinander liegen, um eine hohle Form zu bilden, die einen zu verkeilenden Artikel aufnehmen kann.

18. Verpackungsprodukt nach einem der vorhergehenden Ansprüche, **dadurch gekennzeichnet, dass** die zerplatzten Körner (8) einen fast identischen Durchmesser aufweisen.

19. Verpackungsprodukt nach einem der vorhergehenden Ansprüche, **dadurch gekennzeichnet, dass** es sich bei den Körnern (8) um Maiskörner handelt.

20. Zwischenprodukt zur Erhaltung eines Verpackungsproduktes, das einem der vorhergehenden Ansprüche entspricht, **dadurch gekennzeichnet, dass** es aus einer Schicht aus nicht zerplatzten Körnern (10, 14, 15, 16, 17, 41) besteht, die durch ein Netz aus Bändern (2, 3, 21, 31, 22, 32) gehalten werden, und in dem besagtes Netz aus zwei Schichten mit Bändern besteht, die mit einem Abstand voneinander getrennt sind, der dem durchschnittlichen Durchmesser der oben genannten Körner entspricht.

21. Verfahren zur Erhaltung eines Verpackungsproduktes, das einem der Ansprüche 1 bis 19 entspricht und das darin besteht, dass Körner auf eine fast ebene Fläche aus Bändern gelegt werden, die mindestens eine erste Schicht aus Bändern bildet und die auf die Körner geklebt werden können, und dass Körner auf die vorgenannten Bänder befestigt werden und dass die Körner mit einer zweiten Schicht aus Bändern bedeckt werden.

22. Verfahren zur Erhaltung eines Verpackungsproduktes nach Anspruch 21, **dadurch gekennzeichnet, dass** es weiterhin darin besteht, dass eine zweite Schicht aus Körnern (1) auf die zweite Schicht aus Bändern gelegt wird und dass es darin besteht, die vorhergehenden Schritte zu wiederholen, bis die gewünschte Dicke für das Verpackungsprodukt erreicht wird.

23. Verfahren zur Erhaltung eines Verpackungsproduktes nach Anspruch 21 oder 22, **dadurch gekennzeichnet, dass** die Körner vorher bis zum Zerplatzen erhitzt werden.

24. Verfahren zur Erhaltung eines Verpackungsproduktes nach Anspruch 21 oder 22, **dadurch gekennzeichnet, dass** die Körner nachher bis zum Zerplatzen erhitzt werden.
